# EUROPÄISCHE PATENTSCHRIFT

(11) **EP 2 114 640 B1**
(45) Veröffentlichungstag und Bekanntmachung des Hinweises auf die Patenterteilung: **22.06.2011**
(21) Anmeldenummer: 08715658.4
(22) Anmeldetag: 23.01.2008
(51) Int. Cl.: B26D 7/01, B26F 1/36

(54) **LOCHER**
HOLE PUNCH
POINÇONNEUSE

(30) Priorität: 23.01.2007 DE 102007004267; 10.08.2007 DE 102007038033
(43) Veröffentlichungstag der Anmeldung: 11.11.2009
(73) Patentinhaber: Erwin Müller GmbH, 49808 Lingen (Ems) (DE)
(72) Erfinder: QUAING, Reinhard, 48488 Emsbüren (DE); HESKAMP, Ingo, 49808 Lingen (DE)
(74) Vertreter: Engelmann, Kristiana
(86) Internationale Anmeldenummer: PCT/EP2008/000511
(87) Internationale Veröffentlichungsnummer: WO 2008/089975

(56) Entgegenhaltungen:
- DE-C- 163 237
- US-A- 2 524 582
- US-A1- 2005 204 886

## Beschreibung

Die Erfindung betrifft einen Papierlocher zum Lochen von Dokumenten für die Ablage. Derartige Locher haben meist Anschlagsysteme, damit die Lochung an bestimmten gewünschten Positionen vorgenommen werden kann.

Locher für den täglichen Gebrauch auf dem Schreibtisch haben meist ein Anschlagsystem mit festem Randabstand für verschiedene Formate. Dabei kann mit Hilfe einer Anschlagschiene der Abstand von der Unter- oder Oberkante des Papiers zu den fest positionierten Lochstiften meist in Stufen eingestellt werden. Die Anschlagschienen rasten in verschiedenen Positionen ein, die so ausgelegt sind, daß die Anschlagfläche bestimmte Normabstände zu den Lochstiften einnimmt. Dadurch kann das Lochgut so ausgerichtet werden, daß eine Kante des Lochgutes stets im gleichen Abstand zu den Lochstiften positioniert ist. Werden beispielsweise verschiedene Formate in einem Ordner abgelegt, so liegt bei konstantem Randabstand eine Kante der aufeinanderfolgenden Seiten stets genau übereinander. Der Ordner läßt sich an dieser Kante gut umblättern. Entspricht das Lochgut den an der Anschlagschiene einstellbaren Normmaßen, so ist es mit diesem System ebenfalls möglich, mittige Lochungen vorzunehmen. Wenn das Lochgut jedoch keinem der festgelegten Normformate entspricht, kann eine Lochung symmetrisch zur Mitte anhand einer Mittenmarkierung auf dem Lochgut vorgenommen werden. Dies ist oft zu ungenau. Auch wird der Lochprozeß dadurch recht mühsam und langsam.

Bei für größere Papiermengen ausgelegten sogenannten Blocklochern findet sich hingegen meist ein Anschlagsystem mit mittiger Positionierung des Lochguts, mit dem unterschiedliche Formate auf einfache Weise immer genau mittig gelocht werden können. Dieses Anschlagsystem hat zwei gegenüberliegende durch ein Getriebe miteinander verbundene Anschlagschienen, die sich dadurch stets im gleichen Abstand zu den Lochstiften befinden. Zum Gebrauch werden die Anschläge auseinandergezogen und das Lochgut dazwischen eingelegt. Anschließend werden die Anschläge wieder zur Mitte hin bewegt, bis beide Anschlagflächen am Lochgut anliegen und das Lochgut somit mittig und symmetrisch ausgerichtet ist. Einen entsprechenden Locher zeigt beispielsweise die US 2005/0204886 A1. Dieses Anschlagsystem hat jedoch den Nachteil, daß kein fester Kantenabstand für das Lochgut eingestellt werden kann. Nur wenn immer das gleiche Format gelocht wird, liegen in der Ablage alle Papierkanten übereinander. Teilweise durchaus gewünschte asymmetrische Lochungen können mit diesem System nicht vorgenommen werden.

Schließlich gibt es noch für den Anwendungsfall einer gewünschten Mehrfachlochung, insbesondere für das Einbringen von vier Löchern an einer Papierkante, sogenannte Mehrfachlocher, die vorgegebene Lochmuster erzeugen können. Diese Mehrfachlocher sind sehr groß und aufwendig, da ihre Breite stets mindestens der vollen Höhe eines DIN A4 Blattes entsprechen muß und sie zumindest vier Lochstempel oder Lochpfeifen aufweisen. Auch derartige Mehrfachlocher sind jedoch entweder auf das vorbekannte Anschlagsystem mit festem Randabstand oder auf ein Anschlagsystem mit mittiger, zentrierender Positionierung beschränkt.

Der Erfindung liegt daher die Aufgabe zugrunde, einen variabler nutzbaren Locher zu schaffen.

Diese Aufgabe wird durch einen erfindungsgemäßen Locher mit den Merkmalen des Anspruchs 1 gelöst, der die beiden sich eigentlich widersprechenden bekannten Anschlagsysteme auf besondere und bislang nicht vorstellbare Weise miteinander verbindet. Dazu weist der erfindungsgemäße Locher ein Anschlagsystem mit mittiger Positionierung auf, bei dem zwei Anschlagschienen sich zentrierend miteinander verbunden sind, so daß das Lochgut mittig zwischen diesen Anschlagschienen positioniert werden kann. Diese Anschlageinheit zur mittigen Positionierung ist erfindungsgemäß so ausgebildet, daß sie als Ganze quer zum Gerät verschoben und rastend positioniert werden kann. Bevorzugt ist die Anschlageinheit dazu in einem eigenen Gehäuse angeordnet. Durch die rastende Positionierbarkeit der gesamten Anschlageinheit kann bei vollständig seitlich herausgezogenem Papieranschlag in den verschiedenen Rastpositionen die Anschlageinheit als Anschlagsystem mit festem Randabstand genutzt werden.

Da das Lochgut bei der Verschiebung auf der Anschlageinheit verbleiben und mit dieser verschoben werden kann, läßt sich auch eine Lochung mit mehr als zwei Löchern, beispielsweise eine Vierfach-Lochung erstellen, wenn entsprechende Rastpositionen für die Schiene der Anschlageinheit vorgesehen werden.

Weitere Vorteile und Einzelheiten ergeben sich aus den Unteransprüchen und einem in den Figuren dargestellten Ausführungsbeispiel der Erfindung, das im folgenden beschrieben wird; es zeigen:
- Fig. 1: Locher in zwei Ansichten, teilweise im Schnitt,
- Fig. 2: vergrößertes Detail II aus Fig. 1,
- Fig. 3: eine Explosionsdarstellung der wesentlichsten Teile des Anschlagsy- stems,
- Fig. 4: Locher in zwei Ansichten bei zentrierender Lochung,
- Fig. 5: den Gegenstand aus Fig. 4 bei Lochung eines A4 Formats mit festem Randabstand,
- Fig. 6: der Gegenstand aus Fig. 5 jedoch bei Lochung eines A5 Formats,
- Fig. 7: den Gegenstand aus Fig. 4 bei Vornahme der ersten Lochung einer Vierfachlochung,
- Fig. 8: den Gegenstand aus Fig. 7 bei Vornahme der zweiten Lochung,
- Fig. 9: den Gegenstand aus Fig. 4 mit vollständig geöffnetem Anschlag,
- Fig. 10: den Gegenstand aus Fig. 4 mit heruntergenommener Anschlageinheit und
- Fig. 11: den Gegenstand aus Fig. 1 mit heruntergeklappten Anschlägen.

Bei dem dargestellten Locher handelt es sich um einen Blocklocher. Die erfindungsgemäßen Funktionen lassen sich aber auch bei einem einfacheren, sogenannten Brieflocher verwirklichen. Der dargestellte Locher besitzt eine Basis 1, einen Funktionsbereich 2 und einen Betätigungshebel 3. Auf der Basis 1 kann das Lochgut 4 wie in Fig. 1 dargestellt zwischen zwei seitlichen Anschlägen 5 zentrierend aufgenommen werden.

Die Details der Anschlageinheit sind insbesondere in den Fig. 2 und 3 erkennbar. So befinden sich die Anschläge 5 an den äußeren Enden zweier Anschlagschienen 6, die als Zahnstangen ausgebildet sind und über Zahnräder 7 nur stets in gleichem Maße nach innen oder außen verschoben werden können, so daß eine Zentrierungsfunktion gegeben ist. Statt eines Zahnradgetriebes können auch andere Gleichlaufsicherungen wie beispielsweise Scheren- oder Trapezlagerungen gewählt werden. Die Anschlagschienen 6 und das Zahnradgetriebe sind auf einem Schlitten 8 angeordnet, der zusammen mit einer oberseitigen Abdeckung 9 ein eigenes Anschlaggehäuse ausbildet. Diese Elemente bilden gemeinsam die Anschlageinheit, die grundsätzlich auf der Basis 1 des Lochers auf einer unteren Abdeckung 10 seitlich, d.h. quer zur Längsachse L des Lochers frei verschieblich ist, jedoch über federvorbelastete Verriegelungshebel 14 in vorbestimmten Positionen arretiert werden kann. Dazu greifen Verriegelungszapfen 15 durch Ausnehmungen 16 der unteren Abdeckung 10 in den Schlitten 8 ein und verriegeln diesen. Durch Druck auf eine Entriegelungstaste 17 lassen sich die Verriegelungshebel 14 herunterdrücken, so daß die Anschlageinheit zur seitlichen Verschiebung freigegeben ist. Wie in Fig. 1 erkennbar ist die Entriegelungstaste 17 soweit entfernt von dem Funktionsbereich 2 angeordnet, daß ihre Betätigung und damit ein Verschieben der Anschlageinheit auch mit eingelegtem Lochgut 4 möglich ist, ohne dies vorher aus dem Locher entfernen zu müssen.

In den nachfolgenden Fig. 4 bis 11 sind verschiedene Positionen der Anschläge 5 und der Anschlageinheit dargestellt, um unterschiedliche Nutzungen zu ermöglichen und verschiedene Lochmuster erzeugen zu können.

Fig. 4 zeigt den Locher mit zentrierter Anschlageinheit und seitlich genau auf die Papierbreite herangeführten Anschlägen zur Erzeugung der dargestellten mittensymmetrischen Lochung, wie bei vorbekannten Anschlagsystemen mit mittiger Positionierung.

Fig. 5 zeigt die Einstellung mit vollständig herausgezogenen Anschlagschienen 6 und um eine Rastposition nach rechts verschobenem Schlitten 8 der Anschlageinheit. Damit wird die dargestellte Lochung von A4 Formaten mit stets festem unteren bzw. in der Darstellungen linken Randabstand erzeugt.

Fig. 6 zeigt eine entsprechende Nutzung für A5 Formate, wobei der Schlitten 8 der Anschlageinheit um eine weitere Rastposition nach rechts verschoben wurde.

Die Fig. 7 und 8 zeigen, wie mit dem erfindungsgemäßen Locher eine Mehrfachlochung mit vier Löchern erzeugt werden kann. Hierzu sind zwei weitere Rastpositionen für den Schlitten 8 der Anschlageinheit durch zwei symmetrisch zur Mitte korrespondierende Rastausnehmungen vorgesehen. Eine übliche Vierfachlochung weist zwischen jedem der vier Löcher einen Abstand von 80 mm auf. Daher heißt diese Lochung auch "3 x 8"-Lochung. Dazu wird die Anschlageinheit zunächst 80 mm nach rechts verschoben um, wie in Fig. 7 dargestellt, die erste Lochung mit den unteren bzw. linken zwei Löchern vorzunehmen. Anschließend erfolgt eine Verschiebung der Anschlageinheit um 80 mm aus der Mittenposition heraus nach links, wie in Fig. 8 dargestellt, so daß die zweite Lochung für die beiden rechten bzw. oberen Löcher erfolgen kann. Der Lochvorgang bzw. die beiden Lochungen für die vier Löcher können selbstverständlich auch in umgekehrter Reihenfolge erfolgen. Dabei muß das Lochgut 4 nicht aus dem Locher und von der Anschlageinheit entfernt werden. Es ist lediglich auf den Fig. 7 und 8 der Übersichtlichkeit halber von der Anschlageinheit heruntergezogen dargestellt.

Fig. 9 zeigt den Locher mit maximal seitlich herausgezogenen Anschlägen 5, jedoch in zentrischer Rastposition befindlichem Schlitten 8. Dies ermöglichst eine Lochung nach freier Wahl, beispielsweise anhand vorher auf dem Lochgut 4 angebrachter Markierung.

Die Fig. 10 und 11 zeigen Möglichkeiten, wie überbreites Lochgut unproblematisch gelocht werden kann. Auf Fig. 10 ist dazu die gesamte Anschlageinheit herausgenommen. Die Locherfunktion des Gerätes ist dadurch nicht gestört. Bei der Ausführungsform in Fig. 11 sind die Anschläge 5 wie dargestellt herunterklappbar ausgebildet, so daß überbreites Lochgut auch aufgelegt werden kann, wenn die Anschlageinheit am Gerät verbleibt. Die Anschlageinheit muß daher nicht zwingend herausnehmbar ausgestaltet sein. Die Herausnehmbarkeit der Anschlageinheit hat jedoch den weiteren Vorteil, die Haltbarkeit des Gesamtgerätes ohne Reparaturaufwand zu erhöhen. Wenn beispielsweise die Anschlagschienen 6 bei einem eventuellen Sturz des Gerätes vom Schreibtisch auf der Tischkante oder am Boden aufschlagen, kann sich die komplette Anschlageinheit vom Gerät lösen, ohne daß die Anschlagschienen abbrechen. Der Benutzer muß die Anschlageinheit anschließend nur wieder auf das Gerät aufrasten.

Vorzugsweise ist die Anschlageinheit so ausgebildet, daß die Anschläge 5 auf mehr als 297 mm (DIN A4 hoch) auseinandergezogen werden können, damit die meisten Formate bequem eingelegt und gelocht werden können. Wird die Anschlageinheit um 10 mm zu einer Seite versetzt, so bietet der Anschlag 5 der anderen Seite automatisch einen festen Anschlag für das Format DIN A4 hochkant und DIN A3 quer. Dadurch wird der Einsatz des Anschlagsystems für einen festen Randabstand ermöglicht. Es können Rastpositionen für beliebige Normformate geschaffen werden.

Das Vorsehen zusätzlicher Rastpositionen für eine Vierfachlochung ist ebenso von großem Vorteil, da so der Locher ohne deutlichen Mehraufwand die Funktionen eines Mehrfachlochers bei gleichzeitig geringen Abmessungen des Gerätes ebenfalls übernehmen kann.

Der erfindungsgemäße Locher umfaßt die Funktionsweisen der beiden vorbekannten Anschlagsysteme in einem Gerät und kombiniert diese beiden Funktionen miteinander, so daß sich bisher unbekannte Nutzungsmöglichkeiten ergeben.

## Patentansprüche

1. Locher mit einer Lochgutauflage, zumindest einem durch das Lochgut hindurch bewegbaren Lochwerkzeug und wenigstens einem Anschlagsystem für das Lochgut mit zwei sich zentrierend miteinander verbundenen Anschlagschienen (6), **dadurch gekennzeichnet, dass** das Anschlagsystem eine Anschlageinheit aufweist, die quer zur Längsachse (L) des Lochers verschieblich angeordnet ist und die Anschlagschienen (6) beinhaltet.

2. Locher nach Anspruch 1, **dadurch gekennzeichnet, daß** die Anschlagschienen (6) über eine Gleichlaufsicherung miteinander verbunden sind, die die Zentrierungsfunktion gewährleistet.

3. Locher nach Anspruch 2, **dadurch gekennzeichnet, daß** die Gleichlaufsicherung durch ein Zahnradgetriebe gebildet ist.

4. Locher nach Anspruch 2 oder 3, **dadurch gekennzeichnet, daß** die Anschlagschienen (6) und die Gleichlaufsicherung an einem verschieblichen Schlitten (8) angeordnet sind.

5. Locher nach einem der vorausgehenden Ansprüche, **dadurch gekennzeichnet, daß** die Anschlageinheit in verschiedenen Positionen rastend festlegbar ist.

6. Locher nach Anspruch 5 mit zwei Lochwerkzeugen, **gekennzeichnet durch** beidseitig symmetrisch zur Mittenposition korrespondierende Rastausnehmungen für die Anschlageinheit, zur Erzeugung einer Mehrfachlochung mit mindestens drei, vorzugsweise vier Löchern.

7. Locher nach Anspruch 5 oder 6, **dadurch gekennzeichnet, daß** er zur Verrastung der Anschlageinheit Verriegelungselemente aufweist, die die Anschlageinheit an einer Basis (1) arretieren.

8. Locher nach Anspruch 7, **dadurch gekennzeichnet, daß** die Verriegelungselemente zumindest teilweise federvorgespannt sind.

9. Locher nach Anspruch 7 oder 8, **dadurch gekennzeichnet, daß** er ein Entriegelungselement (17) aufweist, das mit den Verriegelungselementen verbunden ist und dessen Betätigung die Arretierung löst.

10. Locher nach Anspruch 9, **dadurch gekennzeichnet, daß** das Entriegelungselement (17) außerhalb der Lochgutauflage angeordnet ist.

11. Locher nach einem der vorausgehenden Ansprüche, **dadurch gekennzeichnet, daß** die Anschlageinheit in einem eigenen Anschlaggehäuse (8,9) angeordnet ist.

12. Locher nach einem der vorausgehenden Anspruch, **dadurch gekennzeichnet, daß** die Anschlageinheit abnehmbar am Locher befestigt ist.

13. Locher nach einem der vorausgehenden Ansprüche, **dadurch gekennzeichnet, daß** die komplette Anschlageinheit auf den Locher aufgerastet ist.

14. Locher nach einem der vorausgehenden Ansprüche, **dadurch gekennzeichnet, daß** die Anschlagschienen (6) jeweils abklappbare oder abnehmbare Anschläge (5) aufweisen.

## Claims

1. Hole punch having a support for material to be punched, at least one punching tool which can be moved through the material to be punched, and at least one stop system for the material to be punched which has two stop bars (6) which are connected together in such way as to be centralised, **characterised in that** the stop system has a stop unit which is arranged to be displaceable transversely to the longitudinal axis (L) of the hole punch and which includes the stop bars (6).

2. Hole punch according to claim 1, **characterised in that** the stop bars (6) are connected together by a means of ensuring synchronisation which performs the centralising function.

3. Hole punch according to claim 2, **characterised in that** the means of ensuring synchronisation is formed by a gear train.

4. Hole punch according to claim 2 or 3, **characterised in that** the stop bars (6) and the means of ensuring synchronisation are arranged on a displaceable slider (8).

5. Hole punch according to one of the preceding claims, **characterised in that** the stop unit can be fixed in various positions by latching engagement.

6. Hole punch according to claim 5 having two punching tools, **characterised by** latching openings for the stop unit which correspond to one another on the two sides, symmetrically to the centre position, to produce a set of multiple punched holes comprising at least three, and preferably four, holes.

7. Hole punch according to claim 5 or 6, **characterised in that**, for the latching engagement of the stop unit, it has locking members which lock the stop unit in place on a base (1).

8. Hole punch according to claim 7, **characterised in that** at least some of the locking members are resiliently pre-loaded.

9. Hole punch according to claim 7 or 8, **characterised in that** it has an unlocking member (17) which is connected to the locking members and whose actuation releases the locking in place.

10. Hole punch according to claim 9, **characterised in that** the unlocking member (17) is arranged off the support for material to be punched.

11. Hole punch according to one of the preceding claims, **characterised in that** the stop unit is arranged in a stop housing (8, 9) of its own.

12. Hole punch according to one of the preceding claims, **characterised in that** the stop unit is detachably fastened to the hole punch.

13. Hole punch according to one of the preceding claims, **characterised in that** the complete stop unit is latched onto the hole punch.

14. Hole punch according to one of the preceding claims, **characterised in that** the stop bars (6) each have stops (5) which can be folded down or detached.

## Revendications

1. Poinçonneuse présentant un support de produit à poinçonner, au moins un poinçon pouvant se déplacer au travers du produit à poinçonner, et au moins un système de butée pour le produit à poinçonner avec deux rails de butée (6) reliés au centre l'un avec l'autre, **caractérisée en ce que** le système de butée présente une unité de butée qui est disposée de manière mobile transversalement à l'axe longitudinal (L) de la poinçonneuse et contient les rails de butée (6).

2. Poinçonneuse selon la revendication 1, **caractérisée en ce que** les rails de butée (6) sont reliés entre eux par un dispositif de sécurité de synchronisation qui garantit la fonction de centrage.

3. Poinçonneuse selon la revendication 2, **caractérisée en ce que** le dispositif de sécurité de synchronisation est constitué par un engrenage.

4. Poinçonneuse selon la revendication 2 ou 3, **caractérisée en ce que** les rails de butée (6) et le dispositif de sécurité de synchronisation sont disposés sur un chariot (8) mobile.

5. Poinçonneuse selon l'une quelconque des revendications précédentes, **caractérisée en ce que** l'unité de butée peut être fixée par encliquetage dans différentes positions.

6. Poinçonneuse selon la revendication 5 présentant deux poinçons, **caractérisée par** des évidements d'encliquetage correspondant de par et d'autre de manière symétrique à la position médiane pour l'unité de butée, destinés à générer un poinçonnage multiple avec au moins trois, de préférence quatre trous.

7. Poinçonneuse selon la revendication 5 ou 6, **caractérisée en ce qu'**elle présente des éléments de verrouillage pour l'encliquetage de l'unité de butée, lesquels bloquent l'unité de butée sur une base (1).

8. Poinçonneuse selon la revendication 7, **caractérisée en ce que** les éléments de verrouillage sont précontraints au moins en partie par ressort.

9. Poinçonneuse selon la revendication 7 ou 8, **caractérisée en ce qu'**elle présente un élément de déverrouillage (17) qui est relié aux éléments de verrouillage et dont l'actionnement desserre le blocage.

10. Poinçonneuse selon la revendication 9, **caractérisée en ce que** l'élément de déverrouillage (17) est disposé en dehors du support de produit à poinçonner.

11. Poinçonneuse selon l'une quelconque des revendications précédentes, **caractérisée en ce que** l'unité de butée est disposée dans un propre boîtier de butée (8, 9).

12. Poinçonneuse selon l'une quelconque des revendications précédentes, **caractérisée en ce que** l'unité de butée est fixée de manière amovible sur la poinçonneuse.

13. Poinçonneuse selon l'une quelconque des revendications précédentes, **caractérisée en ce que** l'unité de butée complète est encliquetée sur la poinçonneuse.

14. Poinçonneuse selon l'une quelconque des revendications précédentes, **caractérisée en ce que** les rails de butée (6) présentent respectivement des butées (5) amovibles ou rabattables.
